# EUROPÄISCHE PATENTSCHRIFT

(11) **EP 0 767 616 B1**
(45) Veröffentlichungstag und Bekanntmachung des Hinweises auf die Patenterteilung: **03.02.1999**
(21) Anmeldenummer: 95924933.5
(22) Anmeldetag: 24.06.1995
(51) Int. Cl.: A45D 40/20, A45D 40/16

(54) **STIFT ZUM AUFTRAGEN EINER FESTEN FARB- ODER ABDECKMASSE**
PENCIL FOR APPLYING A SOLID COLOURING OR COVERING COMPOUND
CRAYON DESTINE A APPLIQUER UNE MATIERE SOLIDE COLORANTE OU COUVRANTE

(30) Priorität: 30.06.1994 DE 9410536 U
(43) Veröffentlichungstag der Anmeldung: 16.04.1997
(73) Patentinhaber: Pritt Produktionsgesellschaft mbH, 30453 Hannover (DE)
(72) Erfinder: Balke, Olaf, D-31515 Wunstorf (DE); Weissmann, Karl-Heinz, D-30173 Hannover (DE)
(74) Vertreter: Mathes, Nikolaus, Dr.
(86) Internationale Anmeldenummer: EP9502470
(87) Internationale Veröffentlichungsnummer: WO9600514

(56) Entgegenhaltungen:
- WO-A-93/23225
- DE-A- 4 005 894
- FR-A- 1 040 743
- FR-A- 2 144 164
- FR-A- 2 359 586
- FR-A- 2 388 682
- FR-A- 2 490 470
- US-A- 4 289 726
- US-A- 4 413 921

## Beschreibung

Die Erfindung betrifft einen Stift zum Auftragen einer festen Farb- oder Abdeckmasse mit einer Hülse, einer von der Hülsenbohrung umschlossenen und aus einer festen Farb- oder Abdeckmasse bestehenden Mine und einer das schreibspitzenseitige Ende der Hülse verschließenden, abnehmbaren Kappe, wobei die Hülse aus einem schneidbaren Kunststoff besteht und zur Bildung der Mine die Farb- oder Abdeckmasse in flüssigem oder pastösem Zustand in die Bohrung der Hülse eingefüllt ist.

Bekannt sind Korrekturstifte zum Überdecken von Schreib- oder Tippfehlern sowie Auftragsgeräte für kosmetische Produkte, z. B. Lippen- oder Schminkstifte. Solche Stifte sind in der Regel aufwendig in ihrer Herstellung, da sie eine Drehmechanik oder ein Schiebeorgan haben, durch welche die Mine axial bewegt und für den Gebrauch aus der sie schützend umgebenden Hülse heraus gedreht oder geschoben werden kann. Weiterhin ist bei derartigen Stiften eine Abdichtung an der Kappe und dem Drehknopf vorgesehen, um die Farb- oder Abdeckmasse vor dem Austrocknen zu bewahren.

Aus der FR-A-2 359 586 ist ein Stift der eingangs genannten Art bekannt. Hier ist nur das geschlossene Ende der Bohrung der Kappe als spitzer Hohlkegel gestaltet. Die Kappe und die Mantelfläche sind jedoch grundsätzlich zylindrisch ausgebildet.

Das gleiche gilt für einen aus der US-A-4 413 921 bekannten Kosmetikstift mit einem anspitzbaren Polyethylen-Gehäuse.

Aufgabe der Erfindung ist es, einen Stift der eingangs genannten Art zu schaffen, der einfacher und kostengünstiger in der Herstellung ist.

Diese Aufgabe wird erfindungsgemäß dadurch gelöst, daß die Mantelfläche der Hülse zur Schreibspitze hin und die Bohrung der Hülse zum der Schreibspitze entgegengesetzten Ende hin konisch verjüngt sind, und daß die Bohrung der Kappe zur Kappenöffnung hin konisch erweitert ist und in ihrer Konusneigung an die Konusneigung der Mantelfläche der Hülse angepaßt ist.

Der erfindungsgemäße Stift benötigt weder eine Drehmechanik noch eine Schiebevorrichtung, da der Stift durch Verwendung eines weichen, schneidfähigen Kunststoffmaterials für die Hülse anspitzbar ist. Mantelfläche und Bohrung der Hülse sind in entgegengesetzter Richtung konisch verjüngt. Dies hat den Vorteil, daß die Hülse im Spitzgießverfahren auf besonders einfache Weise hergestellt werden kann. Sie kann in einer einteiligen Form gegossen oder gespritzt werden, da durch die unterschiedliche Konusneigung von Innen- und Außenfläche die Form in einer Richtung abgezogen werden kann. Das Ausmaß der Konusneigung bestimmt sich dabei nach dem Erfordernis einer Entformungsschräge. Daß die Bohrung der Hülse zum der Schreibspitze entgegengesetzten Ende hin konisch verjüngt ist, hat weiterhin den Vorteil, daß die Mine axial abgestützt wird und selbst durch hohen Schreibdruck nicht in die Hülsenbohrung hineingedrückt werden kann.

Die Bohrung der Kappe ist ebenfalls konisch ausgebildet und zwar in der Weise, daß sie zu ihrem offenen Ende hin konisch erweitert ist. Dies ermöglicht es, daß die Kappenbohrung und die Mantelfläche einen Dichtsitz bilden und die Kappe daher ohne Anbringung eines besonderen Dichtwulstes oder dergleichen immer dicht auf der Mantelfläche der Hülse aufsitzt. Insbesondere wird durch diese Ausgestaltung ein Austrocknen der Farb- oder Abdeckmasse auch dann verhindert, wenn der Stift durch mehrmaliges Anspitzen verkürzt und der Außendurchmesser der Hülse wegen der konischen Ausbildung der Mantelfläche größer geworden ist. Die Kappe kann dann zwar nicht mehr ganz soweit wie am Anfang auf die Hülse aufgesteckt werden, die Dichtwirkung bleibt hingegen erhalten.

In einer bevorzugten Ausführungsform des erfindungsgemäßen Stifts ist vorgesehen, daß zum Ausbilden einer Mine die Farb- oder Abdeckmasse in flüssigem oder pastösem Zustand durch das Hülsenende mit kleinerem Bohrungsdurchmesser eingefüllt wird, wobei das diesem entgegengesetzte andere Ende der Hülse mit der Kappe dicht verschlossen ist. Um zu verhindern, daß sich die Kappe während des Einfüllvorgangs durch dabei erzeugten Druck von der Hülse löst und sich Farb- oder Abdeckmasse zwischen Kappe und Hülse setzt und damit ein dichtes Verschließen durch die Kappe nicht gewährleistet ist, ist nach einem weiteren Vorschlag der Erfindung vorgesehen, daß in der Kappenbohrung ein radial nach innen vorspringender Ringwulst ausgebildet ist, der beim Aufsetzen der Kappe auf die Hülse über einen auf dem schreibspitzenseitigen Hülsenende radial nach außen vorspringend ausgebildeten Ringwulst rastet. Auf diese Weise wird die Kappe während des Einfüllvorgangs fest auf der Hülse gehalten und sie kann nicht wegrutschen. Die dicht aneinander liegenden Ringwülste sorgen weiterhin für eine zuverlässige Abdichtung und garantieren auch nach längerer Lagerung der Stifte Schutz vor einem Austrocknen der Farb- oder Abdeckmasse. Wird der Ringwulst an der Hülse bei späterem Gebrauch weggespitzt, so dichtet der Ringwulst in der Kappe auf der konischen Mantelfläche der Hülse ausreichend gut ab.

Nach dem Aushärten entspricht die Farb- oder Abdeckmasse in ihrer Form den Innenkonturen der Hülse und der aufgesteckten Kappe. Erfindungsgemäß kann hierbei vorgesehen sein, daß das geschlossene Ende der Kappenbohrung in Form einer Schreibspitze, beispielsweise als spitzer oder stumpfer Hohlkegel, ausgebildet ist. Die Kappe kann aber auch einen entsprechenden Einsatz haben. Bei dieser Ausgestaltung des erfindungsgemäßen Stifts steht die ausgehärtete Masse nach dem Abnehmen der Kappe aus der Hülse hervor und ist fertig zum Gebrauch als Schreibspitze geformt. Statt mit einer Kappe kann das der Einfüllöffnung entgegengesetzte Ende der Hülse während des Einfüllens und Aushärtens der Farb- oder Abdeckmasse aber auch durch eine entsprechend gestaltete Form verschlossen sein.

Zur Abdichtung des der Schreibspitze entgegengesetzten Hülsenendes ist erfindungsgemäß, eine Kappe oder ein Stopfen vorgesehen oder das Hülsenende ist tubenförmig verschweißt. Die Kappe oder der Stopfen kann einen Ansatz haben, der in die Hülsenbohrung hineinragt und so lang ausgebildet ist, daß er in die noch flüssige oder pastöse Masse eintaucht und diese nach dem Aushärten drehfest mit dem Stopfen oder der Kappe verbindet. Dadurch wird erreicht, daß die Mine beim Anspitzen fest gehalten wird und nicht mitgedreht werden kann. Ein Verdrehen der Mine kann aber auch durch Längsrillen oder -rippen in der Hülsenbohrung verhindert werden.

Die Erfindung wird nachfolgend anhand eines Ausführungsbeispiels näher erläutert, das in der Zeichnung dargestellt ist. Die Figur zeigt einen als Korrekturstift zum Auftragen einer Abdeckmasse ausgebildeten Stift 1 mit einer an beiden Enden offenen Hülse 2. An einem Ende 3 der Hülse 2 ist eine abnehmbaren Kappe 4 mit einem Clip 5 aufgesetzt. Das andere Ende 6 der Hülse 2 wird durch einen Stopfen 7 verschlossen. In der Bohrung 8 der Hülse 2 ist eine Korrekturmasse 9 eingefüllt.

Die Hülse 2 besteht aus einem Kunststoffmaterial, das so weich ist, daß es durch einen Bleistiftspitzer schneidbar ist. Die Mantelfläche 10 der Hülse 2 ist zum Ende 3 hin konisch verjüngt, während die Bohrung 8 der Hülse 2 in umgekehrter Richtung, also zum Ende 6 hin konisch verjüngt ist. Dies ermöglicht es, daß die Hülse in einer einteiligen Form gegossen oder gespritzt und daher kostengünstig hergestellt werden kann.

Die Bohrung 11 der Kappe 4 ist zu ihrem offenen Ende hin konisch erweitert, wobei die Konusneigung der Bohrung 11 an die Konusneigung der Mantelfläche 10 angepaßt ist. Wird die Kappe 4 auf die Hülse 2 aufgesetzt, so bilden die Bohrung 11 der Kappe 4 und die Mantelfläche 10 der Hülse 2 einen Dichtsitz, der auch nach mehrmaligem Anspitzen der Hülse 2 erhalten bleibt. Das geschlossene Ende der Bohrung 11 der Kappe 4 ist als spitzer Hohlkegel gestaltet.

Das Einfüllen der Korrekturmasse 9 erfolgt in flüssigem oder pastösem Zustand der Masse durch das zunächst offene Ende 6 der Hülse 2, wobei das andere Ende 3 mit der Kappe 4 wie dargestellt verschlossen ist. Die Korrekturmasse 9 füllt den durch die Bohrung 8 und die Kappe 4 gebildeten Hohlraum aus. Durch den Hohlkegel im Innern der Kappe 4 wird eine Schreibspitze geformt, die aus der Hülse 2 hervorsteht und nach dem Aushärten der Korrekturmasse 9 ohne weiteres sofort verwendet werden kann. Der von der Hülse 2 umschlossene Teil der Korrekturmasse 9 wird durch die Bohrung 8 geformt und ist daher zum Hülsenende 6 hin ebenfalls konisch verjüngt. Wird beim Auftragen der Korrekturmasse 9 auf die Schreibspitze ein hoher Druck ausgeübt, so wird die Korrekturmasse 9 im Innern der Bohrung 8 von der Bohrungsfläche genügend abgestützt, so daß die Schreibspitze nicht in die Bohrung 8 hineinrutschen kann.

Unmittelbar nach dem Einfüllen der Korrekturmasse 9 wird das Ende 6 der Hülse 2 durch den Stopfen 7 verschlossen. Der Stopfen 7 hat einen zylindrischen Ansatz 12, der bei eingesetztem Stopfen 7 zumindest teilweise in die noch flüssige Korrekturmasse 9 eintaucht. Das innere Ende 13 des Ansatzes 12 ist geschlitzt. Beim Aushärten der Korrekturmasse 9 verbindet sich der eingetauchte Teil des Ansatzes 12 fest mit der Korrekturmasse 9. Auf diese Weise wird die Korrekturmasse 9 drehfest verankert und kann sich beim Anspitzen nicht mitdrehen.

## Patentansprüche

1. Stift zum Auftragen einer festen Farb- oder Abdeckmasse mit einer Hülse, einer von der Hülsenbohrung umschlossenen und aus einer festen Farb- oder Abdeckmasse bestehenden Mine und einer das schreibspitzenseitige Ende (3) der Hülse verschließenden, abnehmbaren Kappe, wobei die Hülse (2) aus einem schneidbaren Kunststoff besteht und zur Bildung der Mine die Farb- oder Abdeckmasse (9) in flüssigem oder pastösem Zustand in die Bohrung (8) der Hülse (2) eingefüllt ist, **dadurch gekennzeichnet**, daß die Mantelfläche (10) der Hülse (2) von dem der Schreibspitze entgegengesetzten Ende zur Schreibspitze hin und die Bohrung (0) der Hülse (2) zum der Schreibspitze entgegengesetzten Ende (6) hin konisch verjüngt sind, und daß die Bohrung (11) der Kappe (4) von der Kappenöffnung zu ihrem geschlossenen Ende hin konisch verjüngt ist und in ihrer Konusneigung an die Konusneigung der Mantelfläche (10) der Hülse (2) angepaßt ist.

2. Stift nach Anspruch 1, dadurch gekennzeichnet, daß die Farb- oder Abdeckmasse (9) durch das der Schreibspitze entgegengesetzte Ende (6) der Hülse (2) eingefüllt ist.

3. Stift nach einem der Ansprüche 1 oder 2, dadurch gekennzeichnet, daß in der Bohrung (11) der Kappe (4) ein radial nach innen vorspringender Ringwulst ausgebildet ist.

4. Stift nach einem der vorhergehenden Ansprüche, dadurch gekennzeichnet, daß an dem schreibspitzenseitige Ende (3) der Hülse (2) ein radial nach außen vorspringender Ringwulst ausgebildet ist.

5. Stift nach den Ansprüchen 3 und 4, dadurch gekennzeichnet, daß der Ringwulst der Kappe im Montagezustand über den Ringwulst der Hülse rastet.

6. Stift nach einem der vorhergehenden Ansprüche , dadurch gekennzeichnet, daß das geschlossene Ende der Bohrung (11) der Kappe (4) als Hohlkegel ausgebildet ist.

7. Stift nach einem der vorhergehenden Ansprüche, dadurch gekennzeichnet, daß das der Schreibspitze entgegengesetzte Ende (6) der Hülse (2) mit einer Kappe oder einem Stopfen (7) versehen ist oder tubenförmig verschweißt ist.

8. Stift nach Anspruch 5, dadurch gekennzeichnet, daß die Kappe oder der Stopfen (7) mit einem Ansatz (12) versehen ist, der in die Farb- oder Abdeckmasse (9) in der Bohrung (8) der Hülse (2) hineinragt und so gestaltet ist, daß er mit der Auftragsmasse eine drehfeste Verbindung eingeht.

9. Stift nach einem der vorhergehenden Ansprüche, dadurch gekennzeichnet, daß die Bohrung (8) der Hülse (2) Längsrillen oder Längsrippen aufweist.

## Claims

1. A pen for applying a solid colouring or covering compound comprising a barrel, a filling consisting of a solid colouring or covering compound surrounded by the bore of the barrel and a removable cap which closes the barrel at its end (3) forming the writing tip, the barrel (2) consisting of a cuttable plastic and, to form the filling, the colouring or covering compound (9) is poured into the bore (8) of the barrel (2) in a liquid or paste-like state, characterized in that the circumference (10) of the barrel (2) is conically tapered towards the writing tip from the end opposite the writing tip while the bore (8) of the barrel (2) is conically tapered to the end (6) opposite the `writing tip and in that the bore (11) of the cap (4) is conically tapered from the cap opening towards its closed end and is adapted in its conicity to the conicity of the circumference (10) of the barrel (2).

2. A pen as claimed in claim 1, characterized in that the colouring or covering compound (9) is poured in through the end (6) of the barrel (2) opposite the writing tip.

3. A pen as claimed in claim 1 or 2, characterized in that a bead projecting radially inwards is formed around the inside of the bore (11) of the cap (4).

4. A pen as claimed in any of the preceding claims, characterized in that a bead projecting radially outwards is formed on the end (3) of the barrel (2) which forms the writing tip.

5. A pen as claimed in claims 3 and 4, characterized in that the bead on the inside of the cap snaps over the bead on the outside of the barrel in the closed position.

6. A pen as claimed in any of the preceding claims, characterized in that the closed end of the bore (11) of the cap (4) is in the form of a hollow cone.

7. A pen as claimed in any of the preceding claims, characterized in that the end (6) of the barrel (2) opposite the writing tip is provided with a cap or a stopper (7) or is welded in the manner of a tube.

8. A pen as claimed in claim 5, characterized in that the cap or the stopper (7) is formed with a step (12) which projects into the colouring or covering compound (9) in the bore (8) of the barrel (12) and is shaped in such a way that it turns with the compound.

9. A pen as claimed in any of the preceding claims, characterized in that the bore (8) of the barrel (2) is formed with longitudinal grooves or longitudinal ribs.

## Revendications

1. Crayon destiné à appliquer une matière solide, colorante ou couvrante, comprenant un corps de crayon, une mine en matière colorante ou couvrante entourée par le perçage du corps du crayon et un capuchon fermant l'extrémité (3) du corps du crayon se trouvant du côté de la pointe à écrire, le corps (2) étant composé d'un matériau synthétique sécable et la matière colorante ou couvrante (9) est introduite, à l'état liquide ou pâteux, dans le crayon par le perçage (8) du corps (2),
caractérisé en ce que
la surface enveloppe du corps (2), du côté opposé à la pointe à écrire, et le perçage (8) du corps (2), du côté opposé (6) à la pointe à écrire, sont diminués coniquement et le perçage (11) du capuchon (4) présente une diminution conique de son ouverture vers son extrémité fermée, son angle de cône étant adapté à celui de la surface enveloppe (10) du corps (2).

2. Crayon selon la revendication 1,
caractérisé en ce qu'
il est rempli avec la matière colorante couvrante (9) par l'extrémité (6) opposée à la pointe d'écriture.

3. Crayon selon l'une des revendications 1 ou 2,
caractérisé en ce que
le perçage (11) du capuchon (4) présente à sa surface intérieure un bourrelet annulaire en saillie vers l'intérieur.

4. Crayon selon l'une des revendications précédentes,
caractérisé en ce que
l'extrémité (3) du côté de la pointe à écrire du corps (2) présente un bourrelet annulaire s'étendant radialement vers l'extérieur.

5. Crayon selon l'une des revendications 3 ou 4,
caractérisé en ce que
le bourrelet annulaire du capuchon vient en saillie derrière le bourrelet annulaire du corps lorsque le crayon est en position montée.

6. Crayon selon l'une des revendications précédentes,
caractérisé en ce que
l'extrémité fermée du perçage (11) du capuchon est réalisée sous la forme d'un cône creux.

7. Crayon selon l'une des revendications précédentes,
caractérisé en ce que
l'extrémité (6) du corps (2) opposée à la pointe à écrire est prévue avec un capuchon ou un bouchon (7), ou est soudée en forme de sac.

8. Crayon selon la revendication 5,
caractérisé en ce que
le capuchon ou le bouchon (7) est prévu avec un épaulement (12) venant en saillie dans la matière colorante ou couvrante (9) dans le perçage (8) du corps (2) et est ainsi relié solidairement en rotation à la matière à déposer.

9. Crayon selon l'une des revendications précédentes,
caractérisé en ce que
le perçage (8) du corps (2) présente des rainures longitudinales ou des côtes longitudinales.
